# EUROPÄISCHE PATENTSCHRIFT

(11) **EP 2 325 131 B1**
(45) Veröffentlichungstag und Bekanntmachung des Hinweises auf die Patenterteilung: **13.06.2012**
(21) Anmeldenummer: 10190839.0
(22) Anmeldetag: 11.11.2010
(51) Int. Cl.: B66F 9/12, B66F 9/18

(54) **Be- und Entladevorrichtung für Abrollcontainer**
Loading and unloading device for transport containers
Dispositif de chargement et de déchargement pour conteneurs mobiles

(30) Priorität: 20.11.2009 AT 18432009
(43) Veröffentlichungstag der Anmeldung: 25.05.2011
(73) Patentinhaber: Wanek-Pusset, Peter, 6805 Kapfenberg (AT); Grentner, Bernhard, 8614 Breitenau (AT)
(72) Erfinder: Wanek-Pusset, Peter, 6805 Kapfenberg (AT); Grentner, Bernhard, 8614 Breitenau (AT)
(74) Vertreter: Vinazzer, Edith

(56) Entgegenhaltungen:
- EP-A1- 2 080 732
- EP-A2- 1 690 809
- EP-A2- 1 690 810
- CH-A5- 560 647
- GB-A- 2 091 206

## Beschreibung

Die Erfindung betrifft eine Vorrichtung zum Be- und Entladen von Abroll-Containern auf/von mit Drehrahmen versehenen Bahnwagen.

Mit einem ACTS (Abroll-Container-Transport-System) lassen sich Bahnwagen einfach und schnell be- und entladen. Die bei diesem System eingesetzten Bahnwagen weisen üblicherweise drei Drehrahmen auf, auf welchen jeweils ein Container positionierbar ist. Die Be- und Entladung erfolgt mit einem LKW. Soll ein Container von einem LKW auf einem Drehrahmen positioniert werden, wird nach Lösen einer Verriegelung der Drehrahmen unter einem Winkel von etwa 40° bis 45° gegenüber der Längsrichtung des Bahnwagens gedreht. Der LKW wird rückwärts zum Drehrahmen in eine mit diesem fluchtende Position verfahren. Der Container wird mit einem Wechselgerät vom Lastwagen auf den Drehrahmen geschoben, anschließend wird ein vom Fahrgestell des LKW abgerolltes Seil seitlich am Drehrahmen derart befestigt, dass durch ein Vorwärtsfahren des LKWs um etwa 1 m der Drehrahmen mitsamt dem Abrollcontainer in Längsrichtung des Bahnwagens gedreht und ausgerichtet wird. Zum Entladen eines mit Frachtgut beladenen Containers wird zwischen dem Heck des etwa im rechten Winkel zugefahrenen LKWs und dem einen. Endbereich des Containers ein Seil befestigt und der LKW ein Stück verfahren, bis der Drehrahmen mitsamt dem Container ausgeschwenkt ist. Mittels des Wechselgerätes wird der Abrollcontainer vom Drehrahmen auf den LKW gezogen.

Dieses bekannte kombinierte Transportsystem Bahnwagen - LKW ist vor allem dann von Vorteil, wenn Container über eine weite Strecke mit einem LKW transportiert werden müssen. In manchen Fällen befindet sich jedoch die Be- und/oder Entladestelle für das Ladegut nahe des Umschlagplatzes zur Bahn und es wäre zu aufwändig, LKW für einen kurzen Transport der Container zu verwenden. Hier setzt nun die Erfindung ein, deren Aufgabe darin besteht, einen Transport der Container über eine kurze Strecke ohne Einsatz von LKWs auf einfache und rationelle Weise zu ermöglichen. Eine solche be - und/oder Entladevorrichtung ist in dokument EP 2080732 offenbart.

Gelöst wird die gestellte Aufgabe erfindungsgemäß durch eine Kombination aus einem Gabelstapler mit einer Manipulationsvorrichtung, wobei der Gabelstapler einen Träger mit einem Gabelzinkenpaar aufweist, welcher an einer Dreheinrichtung um eine parallel zu den Gabelzinken verlaufende Achse drehbar angeordnet ist, wobei die Dreheinrichtung an einer Hubeinrichtung des Gabelstaplers höhenverstellbar angeordnet ist, und wobei die Manipulationsvorrichtung einen Tragteil mit einer Containerstellfläche und Gabelschächten zum Einführen der Gabelzinken und eine Stütze aufweist, welche mit einer Kopplungseinrichtung zum lösbaren Ankoppeln des Containers versehen ist.

Mit einer Kombination gemäß der Erfindung lässt sich ein Container von einem ausgedrehten Drehrahmen des Bahnwagens problemlos entladen. Die Dreheinrichtung des Gabelstaplers ermöglicht ein Drehen der Manipulationsvorrichtung in eine Überkopflage zum Ankoppeln des Containers und ein Übernehmen des Containers durch Zurückdrehen. Somit lässt sich mit der Erfindung der Container vom Bahnwagen unmittelbar auf einem Gabelstapler positionieren, welcher vorteilhafter Weise auch ein Entleeren des Containers durch Drehen gestattet.

Bei einer bevorzugten Ausführungsform der Erfindung ist der Tragteil der Manipulationsvorrichtung langgestreckt ausgeführt, wobei an seinem einen Ende die Stütze, im Wesentlichen senkrecht vom Tragteil abragend, angeordnet ist. Durch die langgestreckte Ausführung des Tragteils kann die Containerstellfläche bzw. kann der Containerstellbereich zur stabilen Positionierung des Containers ausreichend groß ausgeführt werden.

Die Kopplungseinrichtung zum lösbaren Ankoppeln bzw. Anhängen des Containers an die Manipulationsvorrichtung befindet sich bevorzugt an der Spitze der Stütze und kann auf simple Weise, insbesondere als Haken, ausgebildet sein.

Bei einer Ausführungsvariante der Erfindung weist der Tragteil einen mit der Stütze verbundenen und im Wesentlichen rechteckigen Rahmen auf, welcher die Gabelschächte trägt. Bei dieser Ausführungsvariante lassen sich Rahmen und Stütze auf einfache Weise aus Stahlprofilen und in entsprechender Stabilität ausführen.

Gemäß einer weiteren Ausführungsvariante der Erfindung ist der Tragteil mit einem mit der Stütze verbundenen Schlitten und einem an diesem längsverschieblich angeordneten Führungsteil versehen, welcher die Containerstellfläche zur Verfügung stellt und die Gabelschächte trägt. Bei dieser Ausführung lassen sich somit die Gabelschächte durch die längsverschiebliche Anordnung des sie tragenden Führungsteils gegenüber der Mitte des Containers zentriert positionieren. Diese Ausführung erlaubt daher auch eine Anpassung der Position der Gabelschächte an unterschiedliche Containerdimensionen.

Weitere Merkmale, Vorteile und Einzelheiten der Erfindung werden nun anhand der Zeichnung, die schematisch Ausführungsbeispiele darstellt, näher beschrieben. Dabei zeigen
Fig. 1 bis Fig. 3 Ansichten einer Manipulationsvorrichtung gemäß der Erfindung,
Fig. 4 eine Ansicht einer Variante einer Manipulationsvorrichtung gemäß der Erfindung,
Fig. 5 eine Ansicht eines Gabelstaplers mit positionierter Manipulationsvorrichtung sowie eine Ansicht eines Bahnwagens mit Drehrahmen und
Fig. 6 bis Fig. 14 einige zeitlich aufeinander folgende Stadien des Entladevorganges eines Containers.

In der nachfolgenden Beschreibung beziehen sich Begriffe wie "oben", "unten", "senkrecht", "waagerecht" und dergleichen auf die in der jeweiligen Figur gezeigte Lage.

Die Manipulationsvorrichtung 1 gemäß Fig. 1 bis Fig. 3 weist einen Tragteil 25 aus einem rechteckigen Rahmen 2 mit senkrecht stehenden, ebenfalls rechteckigen Rahmenteilen 3 an den Längsseiten und Rahmenteilen 4 an den Querseiten auf. Die schmalen Oberseiten der Rahmenlängsteile 3 stellen die Hauptstellfläche für einen Container zur Verfügung. An dem einen Endbereich des Rahmens 2 ragen von der Oberseite der beiden Rahmenlängsteile 3 zwei Profilteile 5 ab, welche gemeinsam eine etwa A-förmige Stütze 6 bilden. An der Spitze der Stütze 6 ist zwischen den oberen Enden der Profilteile 5 ein vom Rahmen 2 in Längsrichtung nach außen weisender Haken 7 gehalten bzw. fixiert. Zwei zueinander parallel verlaufende Gabelschächte 8 durchsetzen und verbinden die Rahmenteile 3 in transversaler Richtung und sind an diesen gehalten. Die Gabelschächte 8 sind im Wesentlichen Hohlprofile mit einem über ihre Erstreckung gleichbleibenden rechteckigen Querschnitt. In die Gabelschächte 8 der Manipulationsvorrichtung 1 können die Gabelzinken 9 eines Gabelstaplers 20, welcher weiter unten näher beschrieben wird, eingefädelt werden.

Eine weitere Ausführungsvariante einer Manipulationsvorrichtung 1' zeigt Fig. 4. Die Manipulationsvorrichtung 1' weist einen aus einem Schlitten 23 und einem gegenüber diesem längsverschiebbaren Führungsteil 24 bestehenden Tragteil 25' auf. Der Schlitten 23 weist zwei parallel zueinander verlaufende Profilschienen 23a auf. An dem einen Endbereich der beiden Profilschienen 23a befindet sich die den Haken 7 tragende etwa A-förmige Stütze 6. Die Profilschienen 23a sind in ihrer Längserstreckung und etwa mittig jeweils von einem Längsschlitz 26 durchsetzt, wobei die Längsschlitze 26 an den freien Enden der Profilschienen 23a offen sind und von diesen Enden zugänglich sind. Der Führungsteil 24 weist zwei parallel zueinander verlaufende Gleitteile 24a auf, welche derart profiliert ausgeführt sind, dass sie auf die Profilschienen 23a aufschiebbar sind und in Längsrichtung der Profilschienen 23a gleitbeweglich sind. Die Gabelschächte 8 sind am Führungsteil 24 angeordnet, indem sie die Gleitteile 24a in transversaler Richtung durchsetzen und miteinander verbinden. In den Längsschlitzen 26 der Profilschienen 23a ist bei positioniertem Schlitten 24 ständig der der Stütze 6 benachbarte Gabelschacht 8 aufgenommen. Sind der Führungsteil 24 und der Schlitten 23 zur Gänze ineinander geschoben befindet sich auch der zweite Gabelschacht 8 in den Längsschlitzen 26. Eine Verstell- und Feststelleinrichtung 27, welche beispielsweise eine auf hydraulische Weise betätigbare Kolben/Zylinderanordnung aufweist, gestattet eine Längsverstellung des Führungsteils 24 gegenüber dem Schlitten 23 und die Fixierung in der gewünschten gegenseitigen Lage. Die Betätigung dieser Verstell- und Feststelleinrichtung 27 kann von der Bedienperson des Gabelstaplers 20 durchgeführt werden.

Der Gabelstapler 20, welcher insbesondere Fig.5 bis Fig. 7 entnehmbar ist, ist ein motorisch angetriebenes Fahrzeug mit einem senkrecht stehenden Hubgerüst 10 an seiner Frontseite. Am Hubgerüst 10 ist eine Dreheinrichtung 11 in vertikaler Richtung verschieb- und verstellbar angeordnet, an welcher ein mit den Gabelzinken 9 versehener Träger 19 um eine horizontale, parallel zu den Gabelzinken 9 verlaufende Achse drehbar angeordnet ist. Fig. 5 zeigt eine Ansicht eines Standard-Bahnwagens 21 für ein bekanntes Abroll-Container-Transport-System mit drei herkömmlichen Drehrahmen 12 und einem am rückwärtigen Drehrahmen 12 positionierten, zum Entladen vorgesehenen, im Wesentlichen quaderförmigen, herkömmlich ausgeführten Abroll-Container 14. Der Container 14 weist zwei Stirnwände 14a, 14b, Seitenwände 14c, 14d und einen Boden 14e auf. Der Container 14 kann, beispielsweise mit einer Plane, abgedeckt sein. An der einen, wageninnenseitig befindlichen Stirnwand 14a des Containers 14 befindet sich etwa mittig eine Einhängeeinrichtung 15, beispielsweise ein Haltebügel, der beispielsweise und wie dargestellt an zwei gegenüber der Senkrechten leicht zueinander geneigten Stehern 16, die mit dem Container 14 fest verbunden sind, angeordnet ist. Die zweite Stirnwand 14b wird von drehbar angeordneten Hecktüren 18 (Fig. 14) gebildet. Etwa unterhalb der Hecktüren 18 sind am Containerboden 14e Rollen 22 vorgesehen.

Anhand der Fig. 5 bis Fig. 14 wird nun der Entlade- und Entleervorgang des Containers 14 mittels der in Fig. 1 bis Fig. 3 gezeigten Manipulationsvorrichtung 1 zusammenfassend beschrieben. Der Gabelstapler 20 wird mit aufgenommener Manipulationseinrichtung 1 an den Bahnwagen 21 herangefahren. Die Manipulationsvorrichtung 1 ist derart am Gabelstapler 20 positioniert, dass die Stütze 6 dem Container 14 abgewandt ist. Zwischen dem Gabelstapler 20 und dem Container 14 wird ein Seil 17 befestigt, welches beispielsweise von einer nicht gezeigten, am Hubgerüst 10 angeordneten Rollvorrichtung abgerollt und am Container 14, beispielsweise in einer Öse am unteren Ende des einen Stehers 16, befestigt wird (Fig. 6). Durch Rückwärtsfahren des Gabelstaplers 20 wird der Drehrahmen 12 mitsamt dem auf ihm befindlichen Container 14 gegenüber der Längsrichtung des Wagens 21 um einen Winkel von 30° bis 45° gedreht (Fig. 7). Das Seil 17 wird vom Container 14 gelöst und der Gabelstapler 20 fährt an den Container 14 heran. Die Dreheinrichtung 11 wird so weit gedreht, bis sich die Manipulationsvorrichtung 1 in einer Überkopfposition befindet. Die Dreheinrichtung 11 wird entlang des Hubgerüstes 10 verstellt, bis der an der Stütze 6 befindliche Haken 7 bei über Kopf gedrehter Manipulationseinrichtung 1 in die Einhängevorrichtung 15 eingehakt werden kann (Fig. 8). Nun wird die Manipulationseinrichtung 1 in die Gegenrichtung gedreht, wodurch der Container 14 an der Stirnwand 14a angehoben wird und mittels der Rollen 22 entlang des Drehrahmens 12 in Richtung Gabelstapler 20 gezogen wird (Fig. 9). Falls erforderlich erfolgt gleichzeitig mit der Drehbewegung eine entsprechende Hubbewegung der Dreheinrichtung 11. Dabei wird der Container 14 vom Drehrahmen 12 auf den Rahmen 2 der Manipulationsvorrichtung 1 gezogen (Fig. 10), und anschließend durch Anheben des die Manipulationsvorrichtung 1 tragenden Trägers 19 vom Bahnwagen 21 abgehoben (Fig. 11). Der beispielsweise mit Schüttgut befüllte Container 14 wird für die Fahrt in Richtung zur vorgesehenen Entladestelle etwas gekippt, um sicherzustellen, dass die Gabelzinken 9 bzw. die Dreh- und Hubeinrichtungen 10, 11 am Gabelstapler 20 mittels Schwerpunktverlagerung gleichmäßig belastet werden (Fig. 12). An der Entladestelle wird der Container 14 wieder in seine horizontale Position gedreht und es werden die Hecktüren 18 des Containers 14 geöffnet (Fig. 13). Wie Fig. 14 zeigt erfolgt eine Entladung des Containers 14 durch Anheben und Drehen des Containers um einen Winkel von etwa 50°. Nach der Entladung des Ladegutes wird der Container 14 im Wesentlichen in umgekehrter Reihenfolge, wie eben geschildert, auf dem Bahnwagen 21 positioniert.

Wird die in Fig. 4 gezeigte Manipulationsvorrichtung 1' verwendet, wird der Container 14 auf dem Führungsteil 24 abgestellt, welcher vor dem Abladevorgang relativ zum Schlitten 23 so weit längsverstellt wird, dass die Gabelschächte 8 gegenüber dem abgestellten Container 14 zentriert sind.

### BEZUGSZIFFERNLISTE

- 1: Manipulationsvorrichtung
- 1': Manipulationsvorrichtung
- 2: Rahmen
- 3: Rahmenteil längs
- 4: Rahmenteil quer
- 5: Profilteile
- 6: Stütze
- 7: Haken
- 8: Gabelschacht
- 9: Gabelzinken
- 10: Hubgerüst
- 11: Dreheinrichtung
- 12: Drehrahmen
- 14: Container
- 14a: Stirnwand
- 14b: Stirnwand
- 14c: Seitenwand
- 14d: Seitenwand
- 14e: Boden
- 15: Bügel
- 16: Steher
- 17: Seil
- 18: Hecktür
- 19: Träger
- 20: Gabelstapler
- 21: Bahnwagen
- 22: Rolle
- 23: Schlitten
- 23a: Profilschienen
- 24: Führungsteil
- 24a: Gleitteil
- 25: Tragteil
- 25': Tragteil
- 26: Längsschlitz
- 27: Verstell- und Feststelleinrichtung

## Patentansprüche

1. Vorrichtung zum Be- und Entladen von Abroll-Containern (14) auf/von mit
Drehrahmen (12) versehenen Bahnwagen (21),
mit eine Kombination aus einem Gabelstapler (20) mit einer
Manipulationsvorrichtung (1, 1'),
wobei der Gabelstapler (20) einen Träger (19) mit einem Gabelzinkenpaar (9) aufweist, welcher an einer Dreheinrichtung (11) um eine parallel zu den Gabelzinken (9) verlaufende Achse drehbar angeordnet ist, wobei die Dreheinrichtung (11) an einer Hubeinrichtung (10) des Gabelstaplers (20) höhenverstellbar angeordnet ist,
**dadurch gekennzeichnet daß**, die Manipulationsvorrichtung (1, 1') einen Tragteil (25, 25') mit einer Containerstellfläche und Gabeischächten (8) zum Einführen der Gabelzinken (9) und eine Stütze (6) aufweist, welche mit einer Kopplungseinrichtung zum lösbaren Ankoppeln des Containers (14) versehen ist.

2. Vorrichtung nach Anspruch 1, **dadurch gekennzeichnet, dass** der Tragteil (25, 25') langgestreckt ausgeführt ist, wobei an seinem einen Endbereich die Stütze (6), im Wesentlichen senkrecht vom Tragteil (25, 25') abragend, angeordnet ist.

3. Vorrichtung nach Anspruch 1 oder 2, **dadurch gekennzeichnet, dass** an der bzw. im Bereich der Spitze der Stütze (6) die Kopplungseinrichtung, vorzugsweise als Haken (7) ausgebildet, angeordnet ist.

4. Vorrichtung nach einem der Ansprüche 1 bis 3, **dadurch gekennzeichnet, dass** der Tragteil (25) einen mit der Stütze (6) verbundenen und im Wesentlichen rechteckigen Rahmen (2) aufweist, welcher die Gabelschächte (8) trägt.

5. Vorrichtung nach einem der Ansprüche 1 bis 3, **dadurch gekennzeichnet, dass** der Tragteil (25') einen mit der Stütze (6) verbundenen Schlitten (23) und einen an diesem längsverschieblich angeordneten Führungsteil (24) aufweist, welcher die Containerstellfläche zur Verfügung stellt und die Gabelschächte (8) trägt.

6. Vorrichtung nach einem der Ansprüche 1 bis 5, **dadurch gekennzeichnet, dass** die Kopplungseinrichtung mit einer an einer Stirnwand (14a) des Containers (14) angeordneten Einhängeeinrichtung, vorzugsweise einem Haltebügel (15) verbindbar ist.

## Claims

1. Apparatus for loading and unloading of roll-off containers (14) onto/from rail wagons (21) provided with rotating frames (12), comprising a combination of a forklift truck (20) having a manipulation device (1, 1'), wherein the forklift truck (20) has a carrier (19) having a pair of fork prongs (9) which is disposed on a rotation device (11) so that it can rotate about an axis running parallel to the fork prongs (9), wherein the rotation device (11) is disposed in a height adjustable manner on a lifting device (10) of the forklift truck (20), **characterised in that** the manipulation device (1, 1') has a carrier part (25, 25') having a container adjusting surface and fork shafts (8) for insertion of the fork prongs (9) and a support (6), which is provided with a coupling device for detachable coupling of the container (14).

2. The apparatus according to claim 1, **characterised in that** the carrier part (25, 25') is designed to be elongated, wherein the support (6), projecting substantially perpendicularly from the carrier part (25, 25'), is disposed on one end region thereof.

3. The apparatus according to claim 1 or 2, **characterised in that** the coupling device, preferably configured as a hook (7), is disposed on the or in the area of the tip of the support (6).

4. The apparatus according to any one of claims 1 to 3, **characterised in that** the carrier part (25) comprises a substantially rectangular frame (2) connected to the support (6), which carries the fork shafts (8).

5. The apparatus according to any one of claims 1 to 3, **characterised in that** the carrier part (25') comprises a carriage (23) connected to the support (6) and a guide part (24) disposed longitudinally displaceably thereon, which provides the container adjusting surface and carries the fork shafts (8).

6. The apparatus according to any one of claims 1 to 5, **characterised in that** the coupling device can be connected to a suspension device disposed on a front wall (14a) of the container (14), preferably a retaining bracket (15).

## Revendications

1. Dispositif pour charger et décharger des conteneurs roulants (14) sur/de wagons (21) dotés de châssis rotatifs (12),
comprenant une combinaison d'un chariot élévateur à fourche (20) et d'un dispositif de manipulation (1, 1'),
sachant que le chariot élévateur à fourche (20) présente un support (19) avec une paire de bras de fourche (9), lequel est disposé sur un dispositif de rotation (11) de manière à pouvoir tourner sur un axe parallèle aux bras de fourche (9), sachant que le dispositif de rotation (11) est disposé en étant réglable en hauteur sur un dispositif de levage (10) du chariot élévateur à fourche (20), **caractérisé en ce que** le dispositif de manipulation (1, 1') présente une pièce porteuse (25, 25') comprenant une surface de pose de conteneur et des gaines de fourche (8) pour introduire les bras de fourche (9) et un montant (6) qui est doté d'un dispositif de couplage pour coupler le conteneur (14) de manière séparable.

2. Dispositif selon la revendication 1, **caractérisé en ce que** la pièce porteuse (25, 25') est étirée en longueur, sachant que le montant (6) est placé essentiellement verticalement en saillie sur l'une de ses parties d'extrémité.

3. Dispositif selon la revendication 1 ou 2, **caractérisé en ce que** le dispositif de couplage, de préférence en tant que crochet (7), est disposé sur respectivement dans la zone de pointe du montant (6).

4. Dispositif selon l'une des revendications 1 à 3, **caractérisé en ce que** la pièce porteuse (25) présente un cadre (2) relié au montant (6) et essentiellement rectangulaire qui supporte les gaines de fourche (8).

5. Dispositif selon l'une des revendications 1 à 3, **caractérisé en ce que** la pièce porteuse (25') présente un glissoir (23) relié au montant (6) et une partie de guidage (24) disposée de manière à pouvoir être déplacée longitudinalement sur celui-ci, laquelle met à disposition la surface de pose de conteneur et supporte les gaines de fourche (8).

6. Dispositif selon l'une des revendications 1 à 5, **caractérisé en ce que** le dispositif de couplage peut être relié à un dispositif de suspension, de préférence à un étrier de retenue (15), disposé sur une paroi avant (14a) du conteneur (14).
